# EUROPÄISCHE PATENTSCHRIFT

(11) **EP 1 274 941 B1**
(45) Veröffentlichungstag und Bekanntmachung des Hinweises auf die Patenterteilung: **09.11.2005**
(21) Anmeldenummer: 01933600.7
(22) Anmeldetag: 12.04.2001
(51) Int. Cl.: F04C 15/00

(54) **PUMPE**
PUMP
POMPE

(30) Priorität: 18.04.2000 DE 20022348 U
(43) Veröffentlichungstag der Anmeldung: 15.01.2003
(73) Patentinhaber: LuK Fahrzeug-Hydraulik GmbH & Co. KG, 61352 Bad Homburg (DE)
(72) Erfinder: SCHREIBER, Joachim, 63741 Aschaffenburg (DE)
(74) Vertreter: Naumann, Ulrich
(86) Internationale Anmeldenummer: PCT/DE2001/001436
(87) Internationale Veröffentlichungsnummer: WO 2001/079700

(56) Entgegenhaltungen:
- EP-A- 0 407 738
- DE-A- 3 620 705
- DE-A- 19 717 295
- DE-A- 19 857 560

## Beschreibung

Die vorliegende Erfindung betrifft eine Pumpe mit einem in einem Pumpengehäuse angeordneten Rotor, der über eine Antriebswelle drehangetrieben und dazu drehfest auf die Antriebswelle aufsteckbar ist.

Pumpen der hier in Rede stehenden Art sind beispielsweise als Flügelzellen- oder Zahnradpumpen ausgebildet und dienen zur Förderung eines strömungsfähigen Mediums, nämlich von gasförmigen oder flüssigen Stoffen. Die Fördereinheit der Pumpe umfasst einen Rotor, der wiederum über eine Pumpenwelle angetrieben wird. Die Pumpenwelle ist innerhalb des Pumpengehäuses mit Hilfe von Lagern drehbar gehalten. Der Einfachheit halber wird die Pumpenwelle nachfolgend stets als Antriebswelle bezeichnet. Pumpen der gattungsbildenden Art werden u.a. zur Dieselförderung in Kraftfahrzeugen verwendet.

Der Rotor weist vor der Montage der Pumpe an ein Motorgehäuse noch keine eigene Lagerung auf, wird erst bei der Montage auf die am Motorgehäuse.befestigte Antriebswelle aufgesteckt. Daraus resultiert ein Problem bei der Montage bzw. beim Zusammenbau der Pumpe, nämlich dahingehend, dass der Rotor auf die Antriebswelle aufzufädeln ist, wobei beim Einstecken der Antriebswelle diese mit der Einstecköffnung des Rotors nicht fluchtet. Dies ist auf einen Versatz des Rotors im Hubring aufgrund der noch nicht montierten Welle zurückzuführen. Folglich sind hier besondere Maßnahmen erforderlich, um nämlich die Antriebswelle in den Rotor mühelos einstecken zu können.

Gattungsbildende Pumpen, so beispielsweise Flügelzellenpumpen, sind aus der Praxis hinlänglich bekannt. Lediglich beispielhaft wird dazu auf die DE 198 57 560 A1 verwiesen. Im Konkreten ist aus der DE 198 57 560 A1 eine Pumpe sowie der Zusammenbau einer Pumpe bekannt, wobei bei der Pumpe der Rotor durch eine Innenverzahnung einer im Rotor eingebrachten zentrischen Bohrung und eine Außenverzahnung des Endes einer von der Seite her einsteckbaren Antriebswelle mit dieser kraftschlüssig verbunden und so angetrieben wird. Zum Zwecke der Vorzentrierung des Rotors dient ein besonderer Zentrierstift, der an einer Gehäuseseitenwand befestigt ist und teilweise in die Bohrung des Rotors ragt.

Die bei der aus der DE 198 57 560 A1 bekannten Pumpe erforderlichen und dort zusätzlich vorgesehenen Zentriermittel sind jedoch montage-, material- und letztendlich auch kostenaufwendig.

Für sich gesehen ist aus der DE 197 17 295 A1 eine Fluid-Maschine bekannt, die sowohl als Pumpe als auch als Motor einsetzbar ist. In Bezug auf die Montage einer Pumpe offenbart die DE 197 17 295 A1 im Konkreten den Zusammenbau einer Innenzahnradpumpe, wobei dass innere Zahnrad mittels einer zentrischen Bohrung mit der von der Seite her einsteckbaren Antriebswelle verbunden ist. Die Zentrierung erfolgt dort durch das sich verjüngende freie Ende der Welle. Weiterreichende Maßnahmen zur Begünstigung der Zentrierung und somit des Zusammenbaus sind dort nicht vorgesehen.

Der vorliegenden Erfindung liegt daher die Aufgabe zugrunde, die gattungsbildende Pumpe derart auszugestalten und weiterzubilden, dass sich die Montage einfach, schnell, sicher und ohne besondere Hilfsmittel vornehmen lässt.

Die voranstehende Aufgabe wird durch die Merkmale des Patentanspruchs 1 gelöst. Danach ist eine gattungsbildende Pumpe der Eingangs genannten Art dadurch gekennzeichnet, dass die Antriebswelle ein zum Auffädeln des Rotors auf die Antriebswelle dienendes, sich verjüngendes freies Ende aufweist und dass das freie Ende der Antriebswelle beschichtet ist, wobei die Beschichtung die Haftreibung zwischen der Antriebswelle und dem Rotor verringert.

Erfindungsgemäß ist erkannt worden, dass man auf die bei der Pumpe gemäß DE 198 57 560 A1 erforderlichen zusätzlichen Zentrierungsmittel verzichten kann, nämlich dann, wenn man die Antriebswelle selbst mit einem integralen Zentriermittel ausstattet. Dazu weist die Antriebswelle ein zum Auffädeln des Rotors auf die Antriebswelle dienendes, sich verjüngendes freies Ende auf. Zusätzliche Zentrierungsmittel sind demnach nicht erforderlich. Vielmehr lässt sich eine Art Zwangszentrierung von Antriebswelle und Rotor beim Zusammenbau der Pumpe dadurch erreichen, dass die Antriebswelle an deren freien Ende eine ganz besondere Ausgestaltung aufweist, dass sich nämlich die Antriebswelle im Bereich des freien Endes verjüngt. Dies hat zur Folge, dass beim Einschieben der Antriebswelle diese mit deren freiem Ende bei jedem in der Praxis auftretenden Versatz zwischen Antriebswelle und Rotor in die Einstecköffnung hineingelangt und beim weiterreichenden Einstecken den im Rahmen des Spiels dort frei beweglichen Rotor zwangsweise auf die Antriebswelle auffädelt. Weiterreichende Maßnahmen zur Zentrierung der Antriebswelle und/oder des Rotors sind im Rahmen einer solchen Ausgestaltung grundsätzlich nicht erforderlich.

In weiter erfindungsgemäßer Weise ist erkannt worden, dass die zwischen der Antriebswelle und dem Rotor beim Einstecken auftretende Haftreibung ein weiterreichendes Problem bereitet, nämlich dahingehend, dass bei großem Versatz die zwischen der Antriebswelle und dem Rotor auftretende Haftreibung ein Einstecken der Antriebswelle in den Rotor erschwert. Insoweit ist eine weitere Maßnahme vorgesehen, nämlich dahingehend, dass das freie Ende der Antriebswelle beschichtet ist, wobei darunter eine zumindest bereichsweise Beschichtung zu verstehen ist. Diese Beschichtung verringert die Haftreibung zwischen der Antriebswelle und dem Rotor, so dass eine einfache und dabei sichere Montage abermals begünstigt ist. Die Kombination der voranstehend erörterten Merkmale ergibt einen synergetischen Effekt, so dass sich die Montage der gesamten Baugruppe der Pumpe mühelos vornehmen lässt.

Im Konkreten könnte das freie Ende der Antriebswelle dornartig ausgebildet sein, wobei die Mantellinien der Oberfläche mit sich verjüngenden freien Enden geradlinig, konvex oder konkav zur Spitze hin verlaufen können. So könnte das freie Ende der Antriebswelle kegelförmig oder kegelstumpfförmig ausgebildet sein, wobei unter Berücksichtigung eines maximalen Versatzes zwischen der Drehachse der Antriebswelle und der Mittelachse des Rotors sichergestellt sein muss, dass das verjüngte freie Ende der Antriebswelle gerade noch in die Einstecköffnung des Rotors gelangt und diesen dabei auf die Antriebswelle - zwangsweise - auffädelt.

Bereits zuvor ist erwähnt worden, dass der Rotor eine Einstecköffnung für die Antriebswelle aufweist. In Ergänzung zu den am freien Ende der Antriebswelle getroffenen Massnahmen - sich verjüngendes freies Ende - könnte die die Einstecköffnung begrenzende Wandung des Rotors aussenseitig eine auf das freie Ende der Antriebswelle in etwa abgestimmte Führungsfläche aufweisen. Ein zwangsweises Auffädeln des Rotors auf die Antriebswelle ist dadurch abermals begünstigt, zumal durch diese Massnahme ein weiterreichender "offset" von Antriebswelle und Rotor tolerierbar ist. Eine Zwangszentrierung wird auch durch diese Massnahme begünstigt, wobei die Führungsfläche - analog der Ausgestaltung des freien Endes der Antriebswelle - in etwa kegelförmig nach innen verlaufen kann. Die die Einstecköffnung begrenzende Wandung des Rotors könnte gefast sein.

Wie auch bereits zu dem freien Ende der Antriebswelle ausgeführt, könnte auch die Führungsfläche bzw. Fase der Einstecköffnung beschichtet sein, wobei die Beschichtungen beider Bauteile zur Verringerung der beim Einstecken der Antriebswelle erforderlichen Kräfte aufeinander abgestimmt sein sollten.

In konstruktiver Hinsicht ist es von weiterem Vorteil, wenn dem freien Ende der Antriebswelle vorzugsweise unmittelbar eine Aussenverzahnung folgt, die im eingesteckten Zustand der Antriebswelle mit einer Innenverzahnung des Rotors kämmt. Der Aussenverzahnung der Antriebswelle könnte sich ein Freistich und dem Freistich ein zylindrischer Abschnitt der Antriebswelle anschliessen. Der zylindrische Abschnitt der Antriebswelle könnte einen zumindest geringfügig grösseren Durchmesser als der die Aussenverzahnung tragende Bereich der Antriebswelle aufweisen, wodurch das Einstecken bzw. Einschieben der Antriebswelle in den Rotor bzw. das Auffädeln des Rotors auf die Antriebswelle ohne Beschädigung eines Wellendichtrings erfolgen kann.

Der Führungsfläche des Rotors könnte unmittelbar der die Innenverzahnung aufweisende Bereich folgen, so dass der Einsteckvorgang gleich nach der Zwangszentrierung aufgrund der voranstehend genannten Massnahmen nach einer nur kurzen Verlagerung der Antriebswelle vollendet ist.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung zweier Ausführungsbeispiele der Erfindung anhand der Zeichnung zu verweisen. In Verbindung mit der Erläuterung der bevorzugten Ausführungsbeispiele der Erfindung anhand der Zeichnung werden auch im allgemeinen bevorzugte Ausgestaltungen und Weiterbildungen der Lehre erläutert. In der Zeichnung zeigt
- Fig. 1: in einer schematischen Seitenansicht, teilweise geschnitten, ein Ausführungsbeispiel einer erfindungsgemässen Pumpe während des Zusammenbaus, wobei die Antriebswelle mit dem besonders ausgestalteten freien Ende gerade in den Rotor eingesteckt wird und wobei die Drehachse der Antriebswelle und die Drehachse des Rotors noch versetzt zueinander sind;
- Fig. 2: den Gegenstand aus Fig. 1, wobei der Versatz der Drehachsen durch den Einsteckvorgang der Antriebswelle bzw. das Auffädeln des Rotors bereits verringert ist;
- Fig. 3: den Gegenstand aus Fig. 1, wobei aufgrund des Einsteckvorgangs der Antriebswelle eine Zentrierung stattgefunden hat, so dass kein Versatz zwischen der Drehachse der Antriebswelle und der Drehachse des Rotors mehr vorliegt, und
- Fig. 4: in einer schematischen Seitenansicht, herausgelöst, eine sich am freien Ende kegetstumpfartig verjüngende Antriebswelle und einen Rotor bei maximalem Versatz vor dem selbstzentrierenden Einsteckvorgang.

Die Fig. 1 bis 3 zeigen beim Zusammenbau einer erfindungsgemässen Pumpe die selbstzentrierende Wirkung, nämlich beim Einstecken der Antriebswelle in den Rotor der Pumpe.

Im Konkreten zeigen die Fig. 1 bis 3 eine nachfolgend stets als Pumpe bezeichnete Kraftstoffförderpumpe mit einem zweiteiligen Pumpengehäuse 1 und einem darin angeordneten Rotor 2, der über eine Antriebswelle 3 drehangetrieben ist. Im komplett montierten Zustand ist der Rotor 2 drehfest auf die Antriebswelle 3 aufgesteckt.

An dieser Stelle sei angemerkt, dass sich die nachfolgenden Ausführungen ausschliesslich auf die erfindungswesentlichen Merkmale beziehen. Im Hinblick auf sonstige Merkmale einer gattungsbildenden Pumpe wird hiermit ausdrücklich auf den Offenbarungsgehalt der DE 198 57 560 A1 verwiesen, deren Offenbarung hiermit zum Gegenstand der Beschreibung gemacht wird.

Die Fig. 1 bis 4 zeigen gemeinsam das erfindungsgemässe Merkmal, wonach die Antriebswelle 3 ein zum Auffädeln des Rotors 2 auf die Antriebswelle 3 dienendes, sich verjüngendes freies Ende 4 aufweist.

Die Fig. 1 bis 3 lassen des weiteren erkennen, dass das freie Ende 4 der Antriebswelle 3 kegelförmig ausgebildet ist. Bei dem in Fig. 4 gezeigten Ausführungsbeispiel ist das freie Ende 4 der Antriebswelle 3 kegelstumpfförmig ausgebildet.

Die Fig. zeigen des weiteren deutlich, dass zur Zwangszentrierung des Rotors 2 gegenüber der Antriebswelle 3 eine weitere Massnahme vorgesehen ist, nämlich rotorseitig. Dazu weist die Einstecköffnung 5 des Rotors 2 bzw. die die Einstecköffnung 5 begrenzende Wandung des Rotors 2 aussenseitig eine auf das freie Ende 4 der Antriebswelle 3 in etwa abgestimmte Führungsfläche 6 auf. Die Ausgestaltung der Führungsfläche 6 lässt sich ganz besonders deutlich der schematischen Darstellung aus Fig. 4 entnehmen, wobei die dortige Führungsfläche 6 dem sich verjüngenden freien Ende 4 der Antriebswelle 3 insoweit angepasst ist, als auch bei noch so grossem Versatz zwischen Drehachse 7 der Antriebswelle 3 und Mittelachse 8 des Rotors 2 ein Einstecken des freien Endes 4 der Antriebswelle 3 in die Einstecköffnung 5 des Rotors 2 und danach eine Zwangszentrierung möglich ist.

In den Fig. ist des weiteren angedeutet, dass dem freien Ende 4 der Antriebswelle 3 unmittelbar eine Aussenverzahnung 9 folgt, die im eingesteckten Zustand der Antriebswelle 3 mit einer Innenverzahnung 10 des Rotors 2 kämmt. Dieser Zustand ist bei der in Fig. 3 gezeigten Phase des Zusammenbaus gerade erreicht, so dass nur noch ein geringfügiges weiterreichendes Einschieben der Antriebswelle 3 erforderlich ist.

Die Fig. zeigen des weiteren, dass der Aussenverzahnung 9 der Antriebswelle 3 ein Freistich 11 und dem Freistich 11 ein zylindrischer Abschnitt 12 der Antriebswelle 3 folgt.

Bei den in den Fig. 1 bis 4 gezeigten Ausführungsbeispielen ist der zylindrische Abschnitt 12 der Antriebswelle 3 mit einem zumindest geringfügig größeren Durchmesser als der die Außenverzahnung 9 tragenden Bereich ausgebildet, so dass sich durch diese Maßnahme ein Einstecken bzw. Einschieben der Antriebswelle 3 durchführen lässt, ohne einen Wellendichtring zu beschädigen.

Auch zeigen die Fig. 1 bis 4 gemeinsam, dass der Führungsfläche 6 des Rotors 2 unmittelbar der die Innenverzahnung 10 aufweisende Bereich 13 des Rotors 2 folgt, so dass auch insoweit nur kurze Strecken zum Zentrieren und Erreichen eines kraftschlüssigen Angriffs zwischen Antriebswelle 3 und Rotor 2 erforderlich sind.

## Patentansprüche

1. Pumpe mit einem in einem Pumpengehäuse angeordneten Rotor, der über eine Antriebswelle drehangetrieben und dazu drehfest auf die Antriebswelle aufsteckbar ist,
**dadurch gekennzeichnet, dass** die Antriebswelle ein zum Auffädeln des Rotors auf die Antriebswelle dienendes, sich verjüngendes freies Ende aufweist und dass das freie Ende der Antriebswelle beschichtet ist, wobei die Beschichtung die Haftreibung zwischen der Antriebswelle und dem Rotor verringert.

2. Pumpe, insbesondere nach Anspruch 1, **dadurch gekennzeichnet, dass** das freie Ende der Antriebswelle domartig oder kegelförmig oder kegelstumpfförmig ausgebildet ist.

3. Pumpe, insbesondere nach Anspruch 1 oder 2, wobei der Rotor eine Einstecköffnung für die Antriebswelle aufweist, **dadurch gekennzeichnet, dass** die die Einstecköffnung begrenzende Wandung des Rotors außenseitig eine auf das freie Ende der Antriebswelle in etwa abgestimmte Führungsfläche aufweist, wobei die Führungsfläche in etwa kegelförmig verlaufen kann.

4. Pumpe, insbesondere nach Anspruch 3, **dadurch gekennzeichnet, dass** die die Einstecköffnung begrenzende Wandung des Rotors außenseitig gefasst ist.

5. Pumpe, insbesondere nach Anspruch 3 oder 4, **dadurch gekennzeichnet, dass** die Führungsfläche bzw. Fase beschichtet ist.

6. Pumpe, insbesondere nach einem der Ansprüche 1 bis 5, **dadurch gekennzeichnet, dass** dem freien Ende der Antriebswelle vorzugsweise unmittelbar eine Außenverzahnung folgt, die im eingesteckten Zustand der Antriebswelle mit einer Innenverzahnung des Rotors kämmt.

7. Pumpe, insbesondere nach Anspruch 6, **dadurch gekennzeichnet, dass** der Außenverzahnung der Antriebswelle ein Freistich und dem Freistich ein zylindrischer Abschnitt der Antriebswelle folgt, wobei der zylindrische Abschnitt der Antriebswelle einen zumindest geringfügig größeren Durchmesser als der die Außenverzahnung tragende Bereich aufweisen kann.

8. Pumpe, insbesondere nach einem der Ansprüche 3 bis 7, **dadurch gekennzeichnet, dass** der Führungsfläche des Rotors unmittelbar der die Innenverzahnung aufweisende Bereich folgt.

## Claims

1. Pump having a rotor which is arranged in a pump housing and which is rotationally driven by means of a drive shaft and, to that end, can be fitted to the drive shaft in a rotationally secure manner,
**characterised in that** the drive shaft has a tapering free end which is used for fitting the rotor onto the drive shaft, and **in that** the free end of the drive shaft is coated, the coating reducing the static friction between the drive shaft and the rotor.

2. Pump, in particular according to claim 1, **characterised in that** the free end of the drive shaft is constructed so as to be mandrel-like or cone-like or frustoconical.

3. Pump, in particular according to claim 1 or 2, the rotor having an insertion opening for the drive shaft,
**characterised in that** the wall of the rotor that delimits the insertion opening has, at the outer side, a guiding face which is substantially complementary to the free end of the drive shaft, the guiding face being able to extend in a substantially cone-like manner.

4. Pump, in particular according to claim 3, **characterised in that** the wall of the rotor that delimits the insertion opening is chamfered at the outer side.

5. Pump, in particular according to claim 3 or 4,
**characterised in that** the guiding face or chamfer is coated.

6. Pump, in particular according to any one of claims 1 to 5, **characterised in that** an outer tooth arrangement, which meshes with an inner tooth arrangement of the rotor when the drive shaft is in the inserted state, follows, preferably directly, the free end of the drive shaft.

7. Pump, in particular according to claim 6, **characterised in that** an undercut follows the outer tooth arrangement of the drive shaft and a cylindrical portion of the drive shaft follows the undercut, the cylindrical portion of the drive shaft being able to have a diameter which is at least slightly greater than the region which carries the outer tooth arrangement.

8. Pump, in particular according to any one of claims 3 to 7, **characterised in that** the region which has the inner tooth arrangement directly follows the guiding face of the rotor.

## Revendications

1. Pompe avec un rotor disposé dans un carter de pompe, qui est entraîné en rotation par l'intermédiaire d'un arbre d'entraînement et peut en outre être enfoncé fixe en rotation sur l'arbre d'entraînement,
**caractérisée par le fait que** l'arbre d'entraînement présente une extrémité libre se rétrécissant servant à enfiler le rotor sur l'arbre d'entraînement et que l'extrémité libre de l'arbre d'entraînement est enduite, l'enduction diminuant le frottement par adhérence entre l'arbre d'entraînement et le rotor.

2. Pompe, en particulier selon la revendication 1,
**caractérisée par le fait que** l'extrémité libre de l'arbre d'entraînement est réalisée en forme de dôme ou en forme de cône ou en forme de tronc de cône.

3. Pompe, en particulier selon la revendication 1 ou 2, le rotor présentant une ouverture d'enfoncement pour l'arbre d'entraînement,
**caractérisée par le fait que** la paroi du rotor limitant l'ouverture d'enfoncement présente du côté extérieur une surface de guidage à peu près adaptée à l'extrémité libre de l'arbre d'entraînement, la surface de guidage pouvant s'étendre à peu près en forme de cône.

4. Pompe, en particulier selon la revendication 3,
**caractérisée par le fait que** la paroi du rotor limitant l'ouverture d'enfoncement est sertie extérieurement.

5. Pompe, en particulier selon la revendication 3 ou 4,
**caractérisée par le fait que** la surface de guidage ou respectivement le chanfrein est enduit.

6. Pompe, en particulier selon l'une des revendications 1 à 5,
**caractérisée par le fait qu'**une denture extérieure, qui est en prise avec une denture intérieure du rotor à l'état enfoncé de l'arbre d'entraînement, suit l'extrémité libre de l'arbre d'entraînement, de préférence directement.

7. Pompe, en particulier selon la revendication 6,
**caractérisée par le fait qu'**un dégagement par rainure suit la denture extérieure de l'arbre d'entraînement et une section cylindrique de l'arbre d'entraînement suit le dégagement par rainure, la section cylindrique de l'arbre d'entraînement présentant un diamètre au moins légèrement supérieur à celui de la zone portant la denture extérieure.

8. Pompe, en particulier selon l'une des revendications 3 à 7,
**caractérisée par le fait que** la surface de guidage du rotor suit directement la zone présentant la denture intérieure.
